# FASCICULE DE BREVET EUROPEEN

(11) **EP 0 134 611 B1**
(45) Date de publication et mention de la délivrance du brevet: **08.11.1989**
(21) Numéro de dépôt: 84201178.5
(22) Date de dépôt: 15.08.1984
(51) Int. Cl.: H01Q 21/24, H01P 1/161, H01P 5/08

(54) **Antenne plane hyperfréquence à réseau d'éléments rayonnants ou récepteurs et système d'émission ou de réception de signaux hyperfréquences comprenant une telle antenne plane**
Sende- oder Empfangsstrahlergruppe einer Mikrowellenflachantenne und Sende- oder Empfangseinrichtung von Mikrowellensignalen mit einer solchen Flachantenne
A flat microwave emitting or receiving antenna array, and microwave signal emitting or receiving system comprising a such flat antenna

(30) Priorité: 19.08.1983 FR 8313478
(43) Date de publication de la demande: 20.03.1985
(73) Titulaire: LABORATOIRES D'ELECTRONIQUE ET DE PHYSIQUE APPLIQUEE L.E.P., 94450 Limeil-Brévannes (FR); Philips Electronics N.V., 5621 BA Eindhoven (NL)
(72) Inventeur: Rammos, Emmanuel, F-75007 Paris (FR)
(74) Mandataire: Landousy, Christian

(56) Documents cités:
- EP-A- 0 108 463
- FR-A- 2 408 921
- US-A- 2 572 672
- US-A- 2 852 752
- US-A- 2 921 272
- US-A- 2 922 961
- US-A- 3 265 993
- ELECTRONICS LETTERS, vol. 18, no. 6, 18 mars 1982, pages 252-253, Hitchin, Herts., GB; E. RAMMOS: "New wideband high-gain stripline planar array for 12 GHz satellite TV"

## Description

La présente invention concerne une antenne plane à réseau d'éléments récepteurs, ladite antenne comprenant d'une part des premier et deuxième réseaux plans de lignes de transmission hyperfréquences, électriquement indépendants et portés chacun par une feuille diélectrique mince et situés respectivement de part et d'autre d'une première couche et couplés, pour la réception, ou l'émission, des signaux, avec des premiers évidements prévus dans la première couche et selon un couplage réalisé par autant d'extrémités réceptrices, ou excitatrices, qu'il y a d'éléments récepteurs, lesdites extrémités étant disposées suivant deux axes perpendiculaires de ces évidements, et d'autre part des deuxième et troisième couches situées par rapport à ladite première couche de l'autre côté de feuilles diélectriques l'un et de l'autre respectivement des deux et comprenant elles-mêmes, alignés avec lesdits premiers évidements, des deuxièmes et troisièmes évidements dont les troisièmes sont court-circuités dans un plan parallèle aux faces des couches, et lesdites première, deuxième et troisième couches étant soit métalliques, soit diélectriques avec métallisation des parois des évidements, caractérisée en ce que chaque tronçon terminal de l'extrémité unique, opposée auxdites extrémités réceptrices ou excitatrices, des deux réseaux de lignes de transmission forme également une sonde excitatrice, ou réceptrice, et est couplé à un guide d'ondes situé à l'arrière de l'antenne et orienté vers l'arrière de celle-ci, ledit guide d'ondes comprenant successivement et en alignement un premier évidement dans la couche arrière, dite troisième, de l'antenne, un deuxième évidement dans la couche centrale, dite première, et, dans la couche avant dite deuxième, un troisième évidement court-circuité dans un plan parallèle aux faces des couches, à une profondeur égale à celle du plan de court-circuit des éléments récepteurs de la face avant de l'antenne.

L'invention concerne également un système d'émission ou de réception de signaux hyperfréquences équipé d'une telle antenne, et trouve une application importante dans les systèmes de réception de signaux de télévision à 12 gigahertz, notamment de signaux de télévision retransmis par l'intermédiaire de satellites géostationnaires.

La demande de brevet européen EP-A-0 108 463 décrit une antenne plane hyperfréquence comprenant un réseau d'éléments rayonnants ou récepteurs réalisés à partir d'une part de trois couches et d'autre part de deux réseaux d'alimentation placés respectivement entre ces couches pour la réception des signaux. Plus précisément, les éléments comprennent une première couche avec un premier évidement circulaire, des premier et deuxième réseaux de lignes de transmission hyperfréquence situés de part et d'autre de cette première couche et couplés pour la réception des signaux avec chaque évidement suivant deux axes perpendiculaires (mais parallèles d'un élément à l'autre) et, de l'autre côté de l'un et l'autre de ces réseaux dits d'alimentation, une deuxième et une troisième couche avec des évidements circulaires correspondant aux premiers, les trois couches ou plaques ainsi prévues étant métalliques ou réalisées en un matériau diélectrique avec métallisation des parois des évidements qui les traversent. Les évidements de la plaque ou couche arrière sont en outre court-circuités, à une profondeur voisine de X/4 en général.

Dans ce document, il apparaît cependant l'inconvénient suivant, à savoir que les réseaux d'alimentation recueillant les signaux qui se propagent dans les évidements ne sont pas dans un même plan mais à une distance l'un de l'autre égale à l'épaisseur de la première couche et qu'il résulte de cette disposition un déphasage entre les signaux reçus par l'un et par l'autre réseau.

Un premier but de l'invention est donc de proposer une antenne plane à réseaux d'éléments dans laquelle l'inconvénient mentionné ci-dessus est complètement éliminé.

L'invention concerne à cet effet, dans un système de réception, ou d'émission compte tenu du caractère de réciprocité des antennes, de signaux hyperfréquences à polarisations orthogonales, une antenne caractérisée en ce que chaque tronçon terminal de l'extrémité unique, opposée auxdites extrémités réceptrices ou excitatrices, des deux réseaux de lignes de transmission forme également une sonde excitatrice, ou réceptrice, et est couplé à un guide d'ondes situé à l'arrière de l'antenne et orienté vers l'arrière de celle-ci, ledit guide d'ondes comprenant successivement et en alignement un premier évidement dans la couche arrière, dite troisième, de l'antenne, un deuxième évidement dans la couche centrale, dite première, et, dans la couche avant dite deuxième, un troisième évidement court-circuité dans un plan parallèle aux faces des couches, à une profondeur égale à celle du plan de court-circuit des éléments récepteurs de la face avant de l'antenne.

La structure ainsi proposée assure, grâce à la présence, au dos de l'antenne, d'un élément inversé par rapport aux éléments récepteurs de la face avant, la remise en phase, la synchronisation rigoureuse des signaux parcourant respectivement chaque réseau de lignes de transmission: en effet, dans cet élément inversé mais sinon similaire aux autres, les sondes excitatrices réémet- tant les signaux qu'elles portent ont le même écart «vertical» que celles des éléments de la face avant, écart qui est égal à l'épaisseur de la couche centrale. On dispose ainsi d'une antenne à large bande.

La demande de brevet français FR-A-2 408 921 décrit une structure présentant certaines analogies avec la présente sortie d'antenne, en ce sens que ladite structure comprend des couches diélectriques métallisées comportant des évidements alignés et enserrant des lignes de transmission couplées à l'espace délimité par ces évidements. Cependant, dans cette structure, lesdits évidements sont des fentes entraînant un abaissement des fréquences de rayonnement par création de retards de phase, ce qui n'est pas comparable au cas de la présente sortie d'antenne, dans laquelle, les évidements étant circulaires, on associe au contraire à ces évidements des moyens de suppression de retards apparus à la réception des signaux dans les évidements.

Un autre but de l'invention est de proposer une antenne située au centre de cette dernière et évitant donc de mettre en place des longueurs de ligne de transmission supplémentaires, ce qui nuirait à l'efficacité de l'antenne.

L'invention concerne à cet effet soit l'antenne qui vient d'être décrite, avec trois plaques et deux réseaux de lignes de transmission, soit, plus simplement, une antenne plane à réseaux d'éléments récepteurs, ladite antenne comprenant d'une part un réseau plan de lignes de transmission hyperfréquences et d'autre part des première et deuxième couches enserrant ledit réseau et comprenant elles-mêmes, respectivement, des premiers évidements et des deuxièmes évidements alignés avec les premiers mais court-circuités dans un plan parallèle aux faces des couches, ledit réseau étant couplé, pour la réception, ou l'émission, des signaux hyperfréquences à une seule polarisation, avec lesdits évidements selon un couplage réalisé par autant d'extrémités réceptrices, ou excitatrices, qu'il y a d'éléments récepteurs, et lesdites première et deuxième couches étant soit métalliques, soit diélectriques avec métallisation des parois des évidements, caractérisée en ce que le tronçon terminal de l'extrémité unique, opposée auxdites extrémités réceptrices ou excitatrices, du réseau de lignes de transmission forme également une sonde excitatrice, ou réceptrice, et est couplé à un guide d'ondes situé à l'arrière de l'antenne et orienté vers l'arrière de celle-ci, ledit guide d'ondes comprenant successivement et en alignement un premier évidement dans la couche arrière, dite deuxième, de l'antenne et, dans la couche avant, dite première, un deuxième évidement court-circuité dans un plan parallèle aux faces des couches, à une profondeur égale à celle du plan de court-circuit des éléments récepteurs de la face avant de l'antenne.

Avec une telle structure, on évite la présence de lignes de transmission supplémentaires, mais aussi la mise en place de connecteurs extérieurs puisque l'antenne conforme à l'invention conduit directement à la ou aux têtes de réception du système.

Les particularités et avantages de l'invention apparaîtront maintenant de façon plus précise dans la description qui suit et dans les dessins annexés, donnés à titre d'exemple non limitatif et dans lesquels:
- la figure 1 est une vue partielle de la face arrière de l'antenne selon l'invention;
- la figure 2 est une coupe selon l'axe AA de la figure 1.

L'antenne plane hyperfréquence selon l'invention comprend, en référence aux figures, un réseau d'éléments récepteurs réalisés de la façon suivante. De part et d'autre d'une première couche 10, dans laquelle sont prévus des premiers évidements circulaires 11 disposés en réseau bi- dimensionnel, sont placés les rubans conducteurs de deux réseaux 20 et 30 de lignes de transmission, électriquement indépendants et portés chacun par une feuille diélectrique mince réalisant un support mécanique des ces réseaux de lignes. De l'autre côté des réseaux 20 et 30 sont prévues respectivement une deuxième couche 40 avec des évidements circulaires 41 et une troisième couche 50 avec des évidements circulaires 51.

Ces deuxièmes et troisièmes évidements 41 et 51 sont situés en regard des évidements 11. Les évidements 51 de la troisième couche sont court-circuités dans un plan 52 parallèle aux faces des couches 10, 40, 50 à une profondeur bien entendu inférieure à l'épaisseur de la couche 50, de façon à constituer un plan réflecteur pour les signaux hyperfréquences reçus. Les évidements 41 se terminent ici, sans que cette disposition soit indispensable, par un évasement de forme tronconique 42 qui contribue à renforcer le gain. Les première, deuxième et troisième couches 10, 40, 50 sont soit métalliques, soit réalisées en matériau diélectrique avec métallisation de toutes les parois des évidements 11, 41, 51 qui les traversent respectivement.

Les extrémités des réseaux 20 et 30 de lignes de transmission à ruban suspendu sont disposées, côté éléments récepteurs, suivant deux axes perpendiculaires en regard des évidements 11 des ces éléments récepteurs. Ces extrémités (ici non représentées en raison de l'accroissement de complexité des figures qui en résulterait) forment de façon connue des sondes excitatrices, réalisant dans chacun des éléments le couplage guide- réseau qui permet la réception des signaux hyperfréquences en provenance du milieu de propagation; les longueurs de pénétration de ces sondes peuvent être éventuellement différentes l'une de l'autre afin d'optimiser ce couplage. A partir de ces extrémités qui sont en nombre égal à celui des éléments récepteurs, les réseaux 20 et 30 progressent par étages de combinaison successifs vers une extrémité unique opposée, 121 et 131 respectivement, constituant un point de convergence atteint après des parcours électriques d'égale longueur. Ces deux extrémités 121 et 131 recueillent, pour l'une, l'ensemble des signaux hyperfréquences reçus ayant respectivement une polarisation linéaire déterminée et, pour l'autre, l'ensemble des signaux hyperfréquences reçus ayant la polarisation linéaire perpendiculaire.

Un guide d'ondes circulaire 60 unique, situé ici au centre de la face arrière de l'antenne, est alors associé à ces deux extrémités 121 et 131 de la façon suivante. Ce guide d'ondes 60 occupe une position inverse de celle des guides d'ondes constitués dans les éléments récepteurs par l'association des évidements successifs 41, 11, 51, ce qui signifie, plus précisément, que ce guide 60, orienté vers l'arrière de l'antenne, comprend successivement un évidement circulaire 65 dans la couche arrière 50 de l'antenne, un évidement circulaire 61 dans la couche centrale 10, et un évidement circulaire 64 dans la couche avant 40. Seul ce dernier évidement 64 (comme dans le cas des évidements arrières 51 des éléments récepteurs de l'antenne) est court-circuité dans un plan 62 parallèle aux faces des couches 10, 40, 50, à une profondeur bien entendu inférieure à l'épaisseur de la couche 40, cette profondeur étant en outre ici égale à celle prévue pour les plans de court-circuit 52 dans les évidements 51.

Cette structure du guide d'ondes 60 étant précisée, des tronçons terminaux 122 et 132 des extrémités 121 et 131 des réseaux de transmission 20 et 30 sont mis en place en regard des évidements 65, 61, 64, de façon similaire à la mise en place des extrémités opposées des réseaux 20 et 30 dans chacun des éléments récepteurs orientés vers l'avant de l'antenne, de façon à constituer également des sondes excitatrices. Il apparaît alors bien, maintenant, que, si l'un des réseaux, 20 dans le cas présent, est atteint le premier par les signaux hyperfréquences arrivant du milieu de propagation et pénétrant dans les éléments récepteurs, le déphasage par avance créé dans ce réseau est compensé par le déphasage en sens inverse obtenu lors de la réémission dans le guide d'ondes 60 des signaux présents sur les tronçons terminaux 122 et 132 après leur progression à travers les réseaux 20 et 30, les longueurs de ces tronçons formant sondes excitatrices étant, éventuellement, également inversées si elles sont différentes l'une de l'autre.

Les signaux hyperfréquences reçus étant ainsi à nouveau rigoureusement en phase, il ne reste plus qu'à placer dans le guide d'ondes 60 une structure dépolarisante (non représentée, car de type connu: il s'agit en général d'une plaquette diélectrique placée longitudinalement et diamétralement dans le guide), puis un séparateur de modes (disposant donc de deux sorties aussi symétriques que possible vers deux convertisseurs de fréquence) pour disposer à nouveau des signaux hyperfréquences à polarisations orthogonales qui avaient été émis (ou retransmis par l'intermédiaire de satellites géostationnaires). Le séparateur de modes peut être par exemple tel que celui décrit dans l'article «A wide-band square-waveguide array polarizer» paru dans la revue IEEE Transactions on Antennas and Propagation, mai 1973, pages 389 à 391 (voir en particulier la figure 1 de ce document). Les deux convertisseurs de fréquence, ou têtes de réception, regroupant les circuits électroniques associés à l'antenne peuvent être notamment, dans le cas de la réception de signaux de télévision à 12 gigahertz transmis par l'intermédiaire de satellites, du type de la tête de réception décrite dans la revue «L'Onde Electrique», volume 62, n° 3, mars 1982, pages 39 et 40.

Bien entendu, la présente invention n'est pas limitée à l'exemple de réalisation ci-dessus décrit et représenté, à partir duquel des variantes peuvent être proposées sans pour cela sortir du cadre de l'invention. En particulier, l'antenne proposée reste avantageuse même pour une antenne appelée à ne recevoir des signaux que d'un seul type de polarisation et ne comprenant à cet effet qu'un seul réseau de lignes de transmission enserré entre deux couches; en effet, même dans ce cas, la structure proposée reste très économique, pour les raisons indiquées plus haut, par rapport aux solutions actuelles avec lignes de transmission supplémentaires et connecteurs extérieurs. En outre, l'invention s'étend à tout système de réception de signaux hyperfréquences comprenant une antenne plane telle que décrite, le choix de l'exemple de signaux de télévision à 12 gigahertz n'étant pas limitatif de la fréquence de fonctionnement ni de la nature de ce système (il peut être incorporé dans des réseaux de transmission terrestre aussi bien que de transmission par satellites).

## Revendications

1. Antenne plane à réseau d'éléments récepteurs, comprenant d'une part des premier et deuxième réseaux plans de lignes de transmission hyperfréquences, électriquement indépendants et portés chacun par une feuille diélectrique mince, et situés respectivement de part et d'autre d'une première couche et couplés, pour la réception, ou l'émission, des signaux hyperfréquences à polarisations orthogonales, avec des premiers évidements prévus dans la première couche et selon un couplage réalisé par autant d'extrémités réceptrices, ou excitatrices, qu'il y a d'éléments récepteurs, lesdites extrémités étant disposées suivant deux axes perpendiculaires de ces évidements, et d'autre part des deuxième et troisième couches situées par rapport à ladite première couche de l'autre côté de l'un et de l'autre respectivement des deux feuilles diélectriques et comprenant elles-mêmes, alignés avec lesdits premiers évidements, des deuxièmes et troisièmes évidements dont les troisièmes sont court-circuités dans un plan parallèle aux faces des couches, et lesdites première, deuxième et troisième couches étant soit métalliques, soit diélectriques avec métallisation des parois des évidements, caractérisée en ce que chaque tronçon terminal (122, 132) de l'extrémité unique, opposée auxdites extrémités réceptrices ou excitatrices, desdits deux réseaux de lignes de transmission forme également une sonde excitatrice, ou réceptrice, et est couplé à un guide d'ondes situé à l'arrière de l'antenne et orienté vers l'arrière de celle-ci, ledit guide d'ondes comprenant successivement et en alignement un premier évidement dans la couche arrière, dite troisième, de l'antenne, un deuxième évidement dans la couche centrale, dite première, et, dans la couche avant dite deuxième, un troisième évidement court-circuité dans un plan parallèle aux faces des couches, à une profondeur égale à celle du plan de court-circuit des éléments récepteurs de la face avant de l'antenne.

2. Antenne plane à réseaux d'éléments récepteurs, comprenant d'une part un réseau plan de lignes de transmission hyperfréquences, porté par une feuille diélectrique mince, et d'autre part des première et deuxième couches enserrant ledit réseau et comprenant elles-mêmes, respectivement, des premiers évidements et des deuxièmes évidements alignés avec les premiers mais court-circuité dans un plan parallèle aux faces des couches, ledit réseau étant couplé, pour la réception, ou l'émission, des signaux hyperfréquences à une seule polarisation, avec lesdits évidements selon un couplage réalisé par autant d'extrémités réceptrices, ou excitatrices, qu'il y a d'éléments récepteurs, et lesdites première et deuxième couches étant soit métalliques, soit diélectriques avec métallisation des parois des évidements, caractérisée en ce que le tronçon terminal de l'extrémité unique, opposée auxdites extrémités réceptrices ou excitatrices, du réseau de lignes de transmission forme également une sonde excitatrice, ou réceptrice, et est couplé à un guide d'ondes situé à l'arrière de l'antenne et orienté vers l'arrière de celle-ci, ledit guide d'ondes comprenant successivement et en alignement un premier évidement dans la couche arrière, dite deuxième, de l'antenne et, dans la couche avant, dite première, un deuxième évidement court-circuité dans un plan parallèle aux faces des couches, à une profondeur égale à celle du plan de court-circuit des éléments récepteurs de la face avant de l'antenne.

3. Antenne plane selon l'une des revendications 1 et 2, caractérisée en ce que les longueurs des tronçons terminaux formant sondes excitatrices, ou réceptrices, d'une part dans les éléments récepteurs de la face avant de l'antenne et d'autre part dans le guide d'ondes de la face arrière de celle-ci sont inversées si elles sont différentes l'une de l'autre.

4. Système d'émission ou de réception de signaux hyperfréquences comprenant une antenne plane à réseau d'éléments rayonnants ou récepteurs selon l'une des revendications 1 à 3.

## Claims

1. A planar antenna array of receiving elements including first and second planar arrays of high-frequency transmission lines, electrically independent and each of them supported by a thin dielectric film, situated on either one of the two sides respectively, of a first layer and, for the reception or transmission of orthogonally polarized high-frequency signals, coupled to first cavities provided in the first layer and having a coupling realised by as many receiving or exciting probes as there are receiving elements, the said probes being located along two perpendicular axes of these cavities, and also third and fourth layers disposed with respect to the said first layer on the opposite sides of either one of the two sides respectively, of the two dielectric films and they themselves including second and third-layer cavities, which are in-line with the said first-layer cavities, said third-layer cavities being short-circuited in a plane parallel to the surfaces of the films, and the said first, second and third layers being either metal-plated or dielectric material with metal-plated cavity walls, characterized in that each terminating section (122, 132) of the single probe, which probe faces the said receiving or exciting probes of the two arrays of transmission lines also constitutes an exciting or receiving probe, and is coupled to a waveguide located at and opening toward the rear of the antenna, said waveguide including, in succession and in line, a first cavity in the rear layer, called the third layer of the antenna, a second cavity in the central layer, called the first layer, and disposed in the front layer, called the second layer, a third cavity short-circuited in a plane parallel to the surfaces of the layers, at a depth equal to that of the short-circuiting plane of the receiving elements of the surface before the antenna.

2. A planar antenna comprising an array of receiving elements, including an array of high-frequency transmission lines supported by a thin dielectric film, and also first and second layers into which the said array is inserted and the layers themselves including first cavities and second cavities which are in line with the first cavities but short-circuited in a plane parallel to the surfaces of the layers, said array being coupled for the reception or transmission of the high-frequency signals at a single polarization with the said cavities by means of a coupling by as many receiving or exciting probes as there are receiving elements, and the first and second layers being made of metal or of a dielectric material with metal-plated walls of the cavities, said antenna being characterized in that the terminating section of the single probe, which probe faces the said receiving or exciting probes of the array of transmission lines also constitutes an exciting or receiving probe, and is coupled to a waveguide located at and opening toward the rear of the antenna, said waveguide including, in succession and in line, a first cavity in the rear layer, called the second layer of the antenna and, in the front layer, called the first layer, a second cavity which is short-circuited in a plane parallel to the surfaces of the layers, at a depth equal to the depth of the short-circuiting plane of the receiving elements of the front surface of the antenna.

3. A planar antenna as claimed in one of the Claims 1 and 2, characterized in that the lengths of the terminating sections forming exciting or receiving probes in the receiving elements of the surface before the antenna and also in the waveguide of the surface at the rear of the antenna are inverted if they are different from one another.

4. A system for transmitting or receiving high-frequency signals comprising a planar antenna having an array of radiating or receiving elements as claimed in one of the claims 1 to 3.

## Patentansprüche

1. Flachantenne mit einer Empfangselementengruppe, wobei die Antenne einerseits erste und zweite flache Mikrowellenübertragungsleitungsgruppen, die elektrisch unabhängig sind, von je einer dünnen dielektrischen Folie getragen werden, sich an beiden Seiten einer ersten Schicht befinden und für den Empfang oder die Ausstrahlung der Mikrowellensignale mit orthogonalen Polarisationen mit in der ersten Schicht angebrachten ersten Aussparungen verbunden sind, und entsprechend einer Verbindung, die mit genau soviel Empfangsenden oder Sende-Enden, wie es Empfangselemente gibt, diese Enden entlang zwei senkrechten Achsen dieser Aussparungen angeordnet sind, und andererseits zweite und dritte Schichten enthält, die sich in bezug auf die erste Schicht an der anderen Seite einer oder der anderen der beiden dielektrischen Folien befinden und selbst fluchtend mit den ersten Aussparungen zweite und dritte Aussparungen enthalten, von denen die dritten in einer parallelen Ebene zu den Schichtflächen kurzgeschlossen sind, und wobei die ersten, zweiten und dritten Schichten entweder metallisch oder mit Durchmetallisierung der Aussparungswände dielektrisch sind, dadurch gekennzeichnet, daß jedes Endstück (122, 132) des einzigen den Empfangs- oder Sende-Enden gegenüberliegenden Endes der beiden Übertragungsleitungsgruppen auch eine Sende- oder Empfangsschleife bildet, mit einem an der Rückseite der Antenne befindlichen Wellenleiter verbunden und auf ihre Hinterseite orientiert ist, wobei der Wellenleiter aufeinanderfolgend und fluchtend eine erste Aussparung in der hinteren, mit dritten benannten Schicht der Antenne, eine zweite Aussparung in der zentralen, mit erster benannten Schicht und in der mit zweiter benannten vorderen Schicht eine dritte in einer zu den Schichtenflächen parallelen Ebene kurzgeschlossene Aussparung enthält, deren Dicke gleich der der Kurzschlußebene der Empfangselemente der Vorderfläche der Antenne ist.

2. Flachantenne mit einer Empfangselementengruppe, wobei die Antenne einerseits eine flache Mikrowellenübertragungsleitungsgruppe, die durch eine dünne dielektrische Folie getragen wird, und andererseits zweite und dritte Schichten enthält, die die Gruppe enthalten und selbst erste und zweite Aussparungen enthalten, die mit den ersten fluchten, jedoch in einer parallelen Ebene zu den Schichtflächen kurzgeschlossen sind, wobei die Gruppe für den Empfang oder die Ausstrahlung von Mikrowellensignalen mit nur einer Polarisation mit den Aussparungen entsprechend einer Verbindung durch genau soviel Empfangsenden oder Sende-Enden, wie es Empfangselemente gibt verbunden sind, und die ersten und zweiten Schichten entweder metallisch oder dielektrisch mit Durchmetallisierung der Aussparungswände sind, dadurch gekennzeichnet, daß das Endstück des einzigen den Empfangs- oder Sende-Enden gegenüberliegenden Endes der Übertragungsleitungsgruppen auch eine Sende-oder Empfangsschleife bildet, und mit einem an der Rückseite der Antenne befindlichen Wellenleiter verbunden und auf ihre Hinterseite orientiert ist, wobei der Wellenleiter aufeinanderfolgend und fluchtend eine erste Aussparung in der hinteren, mit zweiten benannten Schicht der Antenne, und in der vorderen, mit ersten benannten Schicht eine zweite in einer zu den Schichtenflächen parallelen Ebene kurzgeschlossene Aussparung enthält, deren Dicke gleich der der Kurzschlußebene der Empfangselemente der Vorderfläche der Antenne ist.

3. Flachantenne nach einem der Ansprüche 1 und 2, dadurch gekennzeichnet, daß die Längen der Endstücke, die Sende- oder Empfangsschleifen bilden, einerseits in den Empfangselementen der Vorderfläche der Antenne und andererseits im Wellenleiter der Rückfläche der Antenne invertiert sind, wenn sie sich voneinander unterscheiden.

4. Sende- oder Empfangssystem für Mikrowellensignale, das eine Flachantenne mit einer Sende- oder Empfangselementengruppe nach einem der Ansprüche 1 bis 3 enthält.
